# EUROPÄISCHE PATENTSCHRIFT

(11) **EP 0 796 382 B1**
(45) Veröffentlichungstag und Bekanntmachung des Hinweises auf die Patenterteilung: **27.10.1999**
(21) Anmeldenummer: 95939224.2
(22) Anmeldetag: 01.12.1995
(51) Int. Cl.: E05B 17/22

(54) **HALTERUNG MIT EINEM EINEN BETÄTIGUNGSSTÖSSEL AUFWEISENDEN TÜRKONTROLLSCHALTER EINES KRAFTFAHRZEUGES**
HOLDER WITH A DOOR CONTROL SWITCH OF A MOTOR VEHICLE HAVING A TRIGGERING PUSHER
SUPPORT COMPRENANT UN INTERRUPTEUR DE CONTROLE MUNI D'UN POUSSOIR D'ACTIONNEMENT POUR VEHICULE A MOTEUR

(30) Priorität: 07.12.1994 DE 4443564
(43) Veröffentlichungstag der Anmeldung: 24.09.1997
(73) Patentinhaber: EATON CONTROLS GmbH & Co. KG, 55445 Langenlonsheim (DE)
(72) Erfinder: HAMSCHER, Manfred, D-55543 Bad Kreuznach (DE)
(74) Vertreter: Becker, Bernd, Dipl.-Ing.
(86) Internationale Anmeldenummer: DE9501728
(87) Internationale Veröffentlichungsnummer: WO9618013

(56) Entgegenhaltungen:
- DE-A- 3 740 757
- FR-A- 2 423 607
- FR-A- 2 567 185

## Beschreibung

Die Erfindung bezieht sich auf eine Halterung mit einem einen Betätigungsstößel aufweisenden Türkontrollschalter eines Kraftfahrzeuges, bei der der Türkontrollschalter in einem dem Türschloß zugeordneten, im montierten Zustand der Halterung am Türholm befestigten, U-förmigen Bügel festgelegt ist, dessen Schenkel an ihren freien Schenkelenden durch einen Schließbolzen miteinander verbunden sind, wobei ein Rotor des Türschlosses den Schließbolzen hintergreift und den Betätigungsstößel des Türkontrollschalters beaufschlagt.

Eine derartige, bekannte Halterung für einen Türkontrollschalter ist in den Fig. 1 bis 3 dargestellt. Hierbei ist ein Türkontrollschalter 3 in einen Bügel 1 eingebaut, der von einem Bügelgehäuse 2 überdeckt ist. Der an einem nicht dargestellten Türholm befestigte Bügel 1 besteht im wesentlichen aus zwei parallelen Schenkeln 4, 5, die an einem Ende durch eine schrägverlaufende Traverse 6 verbunden sind, welche in ihrer Schrägheit an die Außenwand 7 des Türkontrollschalters 3 angepaßt ist. Der dem Türholm zugewandte Schenkel 5 trägt einen sich über beide Seiten erstreckenden Flansch 8, in den Durchgangslöcher 9 zur Aufnahme von Befestigungsschrauben eingelassen sind, mit denen der Bügel 1 am Türholm angeschraubt wird. Das Türschloß des Kraftfahrzeuges weist einen Rotor 11 auf, der bei Betätigung des Türschlosses einen am Bügel 1 befestigten Schließbolzen 16 hintergreift und dabei gleichzeitig einen Betätigungsstößel 15 des Türkontrollschalters 3 betätigt. Der Türkontrollschalter 3 besitzt ein Gehäuse 14, aus dem Anschlußkontakte 13 herausragen, welche von einem Steckerkragen 17 umgeben sind. Weiterhin ragt aus dem Gehäuse 14 des Türkontrollschalters 3 an seinem den Anschlußkontakten 13 gegenüberliegenden Ende ein Schalterstößel 18 heraus, der mit dem Betätigungsstößel 15 zusammenwirkt.

Im folgenden wird auf die Montage der bekannten Halterung eingegangen (Fig. 3). Als erstes wird eine Druckfeder 19 mit dem Betätigungsstößel 15 in das Bügelgehäuse 2 eingesetzt. Dazu besitzt das Bügelgehäuse 2 in der Vorderseite 20 eine entsprechende, nicht dargestellte Öffnung mit einer dahinter angeordneten Stößelaufnahme, an der sich die Druckfeder 19 abstützt und in die der Betätigungsstößel 15 eingeklipst wird. An der Stößelaufnahme befinden sich weiterhin Führungselemente, in die bei der weiteren Montage der Halterung der Türkontrollschalter 3 hineingleiten muß. Die erste Baugruppe, bestehend aus dem Bügelgehäuse 2, der Druckfeder 19 und dem Betätigungsstößel 15, ist somit vorgefertigt. Als nächstes wird der Türkontrollschalter 3 in Richtung des Pfeiles 21 in den Bügel 1 eingeschoben. In den dem Türholm zugewandten Schenkel 5 ist eine Steckerkragenbohrung 22 eingearbeitet, durch die der Steckerkragen 17 des Türkontrollschalters 3 hindurchragt. Die schräge Außenwand 7 des Türkontrollschalters 3 legt sich dabei an die schräge Traverse 6 des Bügels 1 an. Sodann wird der mit dem Türkontrollschalter 3 vormontierte Bügel 1 in das vormontierte Bügelgehäuse 2 eingeschoben und zwar bis die Achsen 23 der Laschenbohrungen mit den Achsen 24 der Bügelgehäusebohrungen übereinstimmten. Die Führung der Stößelaufnahme greift dabei in eine Führung am Türkontrollschalter 3 ein und legt damit die genaue Lage des Schalterstößels 18 zum Betätigungsstößel 15 fest. In die so weitermontierte Baugruppe wird in den Rotorspalt 25 die Schließbolzenbuchse 26 eingeschoben und zwar bis ihre Achse 27 mit den Achsen 23 und 24 übereinstimmt. Der Schließbolzen 16 wird dann entlang der Achse 23 in den Bügel 1 eingeschoben und fixiert dabei alle vormontierten Teile zueinander. Der Schließbolzenstumpf 28 des Schließbolzens 16 wird abschließend auf der Unterseite des Holm-Schenkels 5 vernietet. Der Nietkopf kommt dabei in einer nicht dargestellten Aussenkung zur Anlage. Abgesehen von der relativ aufwendigen Montage der Halterung sind zusätzliche Teile erforderlich, um die Bewegung des Rotors des Türschlosses auf den Schalterstößel des Türkontrollschalters einwirken zu lassen. Weiterhin ist der Türkontrollschalter nach fertigmontiertem Bügel, d.h. nach vernietetem Schließbolzen, nicht mehr vom Bügel lösbar. Es sind zusätzliche Teile erforderlich, um die Bewegung des Rotors des Türschlosses auf den Stößel des Türkontrollschalters einwirken zu lassen.

Eine Halterung für einen einen Betätigungsstößel aufweisenden Türkontrollschalter der eingangs genannten Art ist aus der DE-A-37 40 757 bekannt. Die Halterung umfaßt einen dem Türschloß zugeordneten, am Türholm befestigten Bügel, an dem der Türkontrollschalter festgelegt ist. Ein Rotor des Türschlosses hintergreift einen am Bügel angeordneten Schließbolzen und beaufschlagt den Betätigungsstößel des Türkontrollschalters. Ferner weist der Bügel einen U-förmigen Querschnitt auf, dessen am Türholm anliegender Schenkel einen Befestigungsschrauben aufnehmenden Flansch trägt, und dessen beide Schenkel an ihren der Basis des Bügels gegenüberliegenden freien Schenkelenden durch den Schließbolzen miteinander verbunden sind. Zwischen der Umfangsfläche des Schließbolzens und dem Türkontrollschalter ist eine Eingriffbreite für den Rotor des Türschlosses vorhanden.

Der Erfindung liegt die Aufgabe zugrunde, eine Halterung mit einem einen Betätigungsstößel aufweisenden Türkontrollschalter der eingangs genannten Art zu schaffen, bei der unter gleichzeitiger Verringerung der Teileanzahl und damit einer Kostenreduzierung der Türkontrollschalter leicht am Bügel zu montieren und zu demontieren ist.

Ausgehend vom Oberbegriff des Anspruchs 1, der sich auf die DE-A-37 40 757 stützt, wird diese Aufgabe erfindungsgemäß dadurch gelöst, daß
- der Türkontrollschalter als auswechselbare Einheit ausgebildet ist,
- in den Bügel ein Paßsitz und eine Durchtrittsöffnung zur Festlegung des Türkontrollschalters gegenüberliegend in den Schenkeln des Bügels eingelassen sind, und
- der Türkontrollschalter derart in den Bügel eingesetzt ist, daß beim Auswechseln des Türkontrollschalters der Schließbolzen des Bügels nicht zu entfernen ist.

Durch diese Maßnahme sind sowohl der Bügel als auch der Türkontrollschalter jeweils als Einzelteil leicht austauschbar, was sich insofern kostengünstig auswirkt, als nur ein Teil durch ein neues zu ersetzen ist. Darüber hinaus ergibt sich insgesamt ein einfacher Aufbau der Halterung.

Um eine sichere Montage des Türkontrollschalters im Bügel zu gewährleisten, bei der durch die Anordnung von Formelementen ein einwandfreier Sitz gewährleistet ist, besitzt nach einer vorteilhaften Weiterbildung der Erfindung der einen am Türkontrollschalter befestigten Paßbolzen aufnehmende Paßsitz am Bügel einen den Durchtritt des Türkontrollschalters verhindernden Querschnitt, und eine am Türkontrollschalter angeordnete Klipsschulter liegt auf einer der Innenseite der Schenkel den Türkontrollschalter verrastend an.

Eine geringere Schwächung des Querschnittes des Bügels wird erreicht und dabei gleichzeitig sichergestellt, daß der Türkontrollschalter erst nach Abbau des Bügels aus diesem entfernt werden kann, wenn nach weiterer Ausgestaltung der Türkontrollschalter mit der den Paßbolzen tragenden Kopfseite seines Gehäuses an der Innenseite des dem Türholm abgewandten Schenkels des Bügels unter der Wirkung der Kraft der sich auf der Innenseite des anderen Schenkels abstützenden Klipsschulter anliegt, wobei sich das Gehäuse des Türkontrollschaltes durch die Durchtrittsöffnung im am Türholm anliegenden Schenkel erstreckt. Somit ist auch das die Anschlußkontakte tragende Ende des Gehäuses des Türkontrollschalters nicht mehr so leicht zugänglich, d.h. erst nach dem Entfernen des Bügels ist der Zugriff zu dem Anschlußstecker möglich, über den der Türkontrollschalter mit der Elektrik des Kraftfahrzeuges verbunden ist.

Um beim Austausch des Türkontrollschalters das Lösen des Bügels vom Türholm zu vermeiden, ist bei einer alternativen Ausgestaltung der Erfindung an der Kopfseite des Gehäuses des Türkontrollschalters ein umlaufender, das Durchstecken des Türkontrollschalters durch den Bügel verhindernder Rand vorhanden, der an der Außenseite des dem Türholm abgewandten Schenkels des Bügels unter der Wirkung der Kraft der sich auf der Innenseite des anderen Schenkels abstützenden Klipsschulter anliegt, wobei sich das Gehäuse durch die Durchtrittsöffnung im am Türholm anliegenden Schenkel erstreckt, und der Bereich des Gehäuses zwischen der Klipsschulter und dem Rand einen Paßbolzen darstellt. Ein weiterer Vorteil bei dieser Ausgestaltung ist, daß alle den Festsitz des Türkontrollschalters im Bügel beeinflussenden Elemente an einem Schenkel wirken, wodurch die Toleranzen leichter zu beherrschen sind, und ein sicherer Festsitz des Türkontrollschalters einfacher ermöglicht wird.

Die Toleranzen in der Türöffnung eines Kraftfahrzeuges sind relativ groß. Um das sichere Schalten des Türkontrollschalters zu ermöglichen, befindet sich bevorzugt der Betätigungsstößel des Türkontrollschalters in einer Seitenwand des Gehäuses, die in Richtung des Schließbolzens ausgerichtet ist. Somit ist der Abstand zwischen Schließbolzen und Betätigungsstößel maßgebend für den Beginn der Kontaktgabe. In dem freien Abstand zwischen Schließbolzen und Betätigungsstößel taucht der Rotor des Türschlosses ein. Nach einem geringen Weg des Betätigungsstößels erfolgt bereits die Kontaktgabe, wobei der Rest des Betätigungsstößelweges als Überhub ausgenutzt wird, der sich nicht mehr auf die Kontakte auswirkt.

Beim Montieren des Türkontrollschaltes in den Bügel ist der Betägigungsstößel hinderlich, da er über die Seitenwand des Gehäuses hinausragt. Daher besitzt zweckmäßigerweise der Paßsitz und/oder die Durchtrittsöffnung einen Freischnitt, durch den der Betätigungsstößel beim Einsetzen in den Bügel durchtauchen kann. Sonach ist gleichzeitig das unverwechselbare Einbauen des Türkontrollschalters in den Bügel sichergestellt.

Der Freischnitt schwächt jedoch wiederum den Querschnitt des Bügels. Daher ist nach bevorzugter Ausgestaltung alternativ vorgesehen, daß der Betätigungsstößel des Türkontrollschalters beim Einsetzen in den Bügel in eine im Gehäuse vorhandene Stößelbohrung so tief eintaucht, daß die Kuppe des Betätigungsstößels in die Seitenwand des Gehäuses eintaucht. Der vorhandene Überhub des Betägigungsstößels gewährleistet somit neben dem Toleranzausgleich mit dem Rotor auch das Montieren des Türkontrollschalters in den Bügel. Zweckmäßigerweise ist in den Betätigungsstößel eine umlaufende Nut eingelassen, und das Gehäuse besitzt im Bereich der Stößelbohrung einen Ringkragen, wobei eine Membran die Stößelbohrung des Türkontrollschalters abdichtend in der Nut des Stößels und hinter dem Ringkragen des Gehäuses elastisch anliegt. Hierdurch ist das Innere des Türkontrollschalters vor Feuchtigkeit und Verschmutzung geschützt, wodurch eine hohe Lebensdauer des Türkontrollschalters sichergestellt ist. Um darüber hinaus das Eindringen der Feuchtigkeit in den Türholm des Kraftfahrzeuges zu verhindern, ist bevorzugt zwischen dem Flansch des anliegenden Schenkels und dem Türholm eine Dichtung eingespannt, die sowohl Löcher für die Befestigungsschrauben als auch eine Durchgangsöffnung für den Türkontrollschalter besitzt, und deren flächige Ausdehnung dem Schenkel mit seinem Flansch entspricht.

Der der Erfindung zugrundeliegende Gedanke wird in der nachfolgenden Beschreibung anhand zweier Ausführungsbeispiele, die in der Zeichnung dargestellt sind, näher erläutert. Es zeigt:
- Fig. 4: eine Draufsicht auf eine erfindungsgemäße Halterung für einen Türkontrollschalter,
- Fig. 5: einen Schnitt durch die Darstellung gemäß Fig. 4 entlang der Linie V-V,
- Fig. 6: eine Draufsicht auf eine alternative Halterung für einen Türkontrollschalter gemäß der Erfindung,
- Fig. 7: einen Schnitt durch die Darstellung gemäß Fig. 6 entlang der Linie VII-VII und
- Fig. 8: einen Teilschnitt durch den Türkontrollschalter der Halterung gemäß Fig. 7 entlang der Linie VIII-VIII.
In der nachfolgenden Beschreibung der Halterung werden weitgehend dieselben Bezugszeichen wie bei der vorhergehenden Erläuterung der vorbekannten Halterung verwendet.

An der Innenseite eines Türholmes 12 eines Kraftfahrzeuges sind Gewindemuttern 31 unterhalb der Durchgangslöcher 9 des Flansches 8 des am Türholm 12 anliegenden Schenkels 5 des Bügels 1 angeordnet. Koaxial zu den Gewindemuttern 31 befinden sich im Türholm 12 Löcher, durch die die Befestigungsschrauben 10 hindurchragen und in die Gewindemuttern 31 eingeschraubt sind. Der Bügel 1 ist mit den Befestigungsschrauben 10 am Türholm 12 befestigt. Der Türkontaktschalter 3 ist in den Bügel 1 eingesetzt, wobei er eine auswechselbare Einheit bildet. Dazu muß der Schließbolzen 16 nicht mehr aus dem Bügel 1 entfernt werden, was gleichbedeutend ist mit dem Aufbohren der Vernietung der Schließbolzenbuchse 26 im am Türholm 12 anliegenden Schenkel 5 des Bügels 1. Im Bügel 1 sind ein Paßsitz 29 und eine Durchtrittsöffnung 30 zu Aufnahme des Türkontrollschalters 3 eingelassen. Der Bügel 1 besitzt einen U-förmigen Querschnitt. Der U-förmige Querschnitt des Bügels 1 umfaßt den am Türholm 12 anliegenden Schenkel 5, den dazu parallel verlaufenden, gegenüberliegenden Schenkel 4 und die die beiden Schenkel 4, 5 verbindende Basis 32. Die der Basis 32 gegenüberliegenden freien Schenkelenden 33 der Schenkel 4, 5 sind mittels des Schließbolzens 16 miteinander verbunden. Der Schließbolzen 16 besteht aus einem Mittelzylinder 36, einem Senkkopf 37 sowie einem Schließbolzenstumpf 28. In den freien Schenkel 4 ist eine dem Mittelzylinder 36 angepaßte Bohrung 38 mit einer den Senkkopf 37 angepaßten Einsenkung 39 eingelassen. Im Schenkel 5 ist eine dem Schließbolzenstumpf 28 angepaßte Bohrung 40 mit einer Einsenkung 41 für die Vernietung des Schließbolzens 16 vorgesehen. Eine umlaufende Schulter 42 des Schließbolzens 16 ergibt sich aus den unterschiedlichen Durchmessern des Mittelzylinders 36 sowie des Schließbolzenstumpfes 28. Beim Einsetzen des Schließbolzens 16 durch den Schenkel 4 kommt der Senkkopf 37 in der Einsenkung 39 zur Anlage. Gleichzeitig legt sich die umlaufende Schulter 42 des Schließbolzens 16 an der Innenseite 43 des Schenkels 5 an. Der Schließbolzenstumpf 28 taucht dabei in die Bohrung 40 im Schenkel 5 ein. Die Länge des Schließbolzenstumpfes 28 ist so ausgelegt, daß nach dem Vernieten das Material die Einsenkung 41 im Schenkel 5 ausfüllt. Die Schließbolzenbuchse 26 wird vor dem Vernieten zwischen die Schenkel 4, 5 eingeschoben und durch den Schließbolzen 16 fixiert. Durch die umlaufende Schulter 42 sowie durch die Höhe der Schließbolzenbuchse 26 ist die Eingriffsbreite 35 für den Rotor 11 festgelegt. In der Nähe der Basis 32 des Bügels 1 sind in den Schenkeln 4, 5 ein Paßsitz 29 und gegenüberliegend eine Durchtrittsöffnung 30 eingelassen. Der Paßsitz 29 und die Durchtrittsöffnung 30 stellen die Schalteraufnahme für den Türkontrollschalter 3 dar. In den Bereich zwischen der Basis 32 und dem Schließbolzen 16 greift der Rotor 11 des Türschlosses ein. Dieser Bereich stellt die Eingriffsbreite 35 dar. Ein Paßbolzen 44 ist am Türkontaktschalter 3 befestigt. Am Schenkel 4 des Bügels 1 befindet sich der Paßsitz 29, der einen kleineren Querschnitt als der Türkontaktschalter 3 besitzt. Hierdurch wird der Durchtritt des Türkontaktschalters 3 durch den Schenkel 4 verhindert. Weiterhin ist eine Klipsschulter 45 am Türkontrollschalter 3 angespritzt. Beim Einsetzen des Türkontrollschalters 3 weicht die Klipsschulter 45 in einen Freiraum 46 aus und kommt beim fertigen Einsetzen des Türkontrollschalters 3 auf der Innenseite 43 des Schenkels 5 zur Anlage, wodurch der Türkontrollschalter verrastet ist. Auf der Kopfseite 47 des Gehäuses 14 des Türkontrollschalters 3 ist der Paßbolzen 44 angeordnet, der im Querschnitt kleiner als das Gehäuse 14 des Türkontrollschalters ist und einen Anschlag auf der Innenseite 43 des freien Schenkels 4 bildet. Unter der Wirkung der Kraft der auf der anderen Innenseite 43 des Schenkels 5 sich abstützenden Klipsschulter 45 kommt der Türkontrollschalter 3 mit seiner Kopfseite 47 auf der Innenseite 43 des Schenkels 4 zur Anlage. Der Türkontrollschalter 3 wird also durch die Klipsschulter 45 gleichzeitig verrastet. Durch die Durchtrittsöffnung 30 erstreckt sich das Gehäuse 14 des Türkontrollschalters 3 durch den Schenkel 5 hindurch. Im Türholm 12 ist eine Holmausnehmung 48 eingelassen, durch die das Gehäuse 14 bzw. der Steckerkragen 17 des Türkontrollschalters 3 in das Innere des Türholmes 12 hineinragt. Das Auswechseln des Türkontrollschalters 3 gemäß den Fig. 4 und 5 ist erst nach Entfernung des Bügels 1 von dem Türholm 12 möglich. Dazu müssen zuerst die Befestigungsschrauben 10 gelöst werden, und nach dem Einschieben der Klipsschultern 45 in den Freiraum 46 kann der Türkontrollschalter aus dem Bügel 1 herausgezogen werden.

Bei der alternativen Ausgestaltung der Halterung gemäß den Fig. 6 und 7 ist das Auswechseln des Türkontrollschalters 3 ohne das Entfernen des Bügels 1 vom Türholm 12 möglich. Ein umlaufender Rand 49 ist an der Kopfseite 47 des Gehäuses 14 angebracht, der das Durchstecken des Türkontrollschalters 3 verhindert und an der Außenseite 50 des Schenkels 4 anliegt. Eine Klipsschulter 45 ist am Gehäuse 14 angespritzt und legt sich an der Innenseite 43 des Schenkels 4 verrastend an. Die Einspannung des Türkontrollschalters 3 erfolgt hierbei komplett am Schenkel 4. Der Bereich des Gehäuses 14 zwischen der Klipsschulter 45 und dem umlaufenden Rand 49 stellt hierbei einen Paßbolzen 44 dar, der in den Paßsitz 29 des Schenkels 4 eintaucht. Gegenüber dem Paßsitz 29 befindet sich im Schenkel 5 die Durchtrittsöffnung 40 und dahinter die Holmausnehmung 48. Das Gehäuse 14 des Türkontrollschalters 3 ragt durch die Durchtrittsöffnung 30 in das Innere des Türholmes 12.

In einer Seitenwand 51 des Gehäuses 14, die in Richtung auf den Schließbolzen 16 ausgerichtet ist, befindet sich in einer Stößelbohrung 52 der Betätigungsstößel 15. Durch den Rotor 11 ist der Betätigungsstößel 15 in Richtung seiner Längsachse 53 verschiebbar und wird nach Entfernen des Rotors 11 unter Federkraft wieder in seine Ausgangsstellung gedrückt. Damit der Betätigungsstößel 15 beim Einsetzen des Türkontrollschalters 3 in den Bügel 1 nicht beschädigt wird, besitzt der Paßsitz 29 gemäß Fig. 6 und 7 bzw. die Durchtrittsöffnung 30 nach Fig. 4 und 5 einen Freischnitt 58. Der über die Seitenwand 51 herausragende Betätigungsstößel 15 wird durch den Freischnitt 58 durchgelassen und kann somit in die Eingriffsbreite 35 des Rotors 11 geschoben werden. Das Einschieben des Türkontrollschalters 3 in den Bügel 1 ist alternativ auch dadurch möglich, daß der Betätigungsstößel 15 in eine am Gehäuse 14 vorhandene Stößelbohrung 52 eintaucht. Der Stößel 15 muß dabei so tief eintauchen, daß die Kuppe 54 des Stößels 15 bündig mit der Seitenwand 51 des Gehäuses 14 liegt.

In den Betätigungsstößel 15 ist eine umlaufende Nut 55 eingelassen. Am Gehäuse 14 befindet sich im Bereich der Stößelbohrung 52 ein umlaufender Ringkragen 56. Eine Membran 57, die walkende Bewegungen mitmacht, ist zum einen in die Nut 55 des Betätigungsstößels 15 und zum anderen hinter den Ringkragen 56 des Gehäuses 14 elastisch eingespannt. Somit kann über die Stößelbohrung 52 keine Verunreinigung in das Innere des Türkontrollschalters 3 gelangen. Damit in den Türholm 3 keine Feuchtigkeit eindringen kann, ist eine Dichtung (nicht dargestellt) zwischen dem Schenkel 5 und dem Türholm 12 eingespannt. Die Dichtung hat eine flächige Ausdehnung, die dem Schenkel 5 mit dem daran angebrachten Flansch 8 entspricht. In diese Dichtung sind Löcher für die Befestigungsschrauben 10 sowie eine Durchgangsöffnung für den Türkontrollschalter 3 eingearbeitet. Diese Dichtung wird als Formteil hergestellt, wobei um die Löcher, die Durchgangsöffnung sowie die Außenkanten jeweils ein aufragender Kragen angespritzt ist.

## Patentansprüche

1. Halterung mit einem einen Betätigungsstößel (15) aufweisenden Türkontrollschalter (3) eines Kraftfahrzeuges, bei der der Türkontrollschalter (3) in einem dem Türschloß zugeordneten, im montierten Zustand der Halterung am Türholm (12) befestigten U-förmigen Bügel (1) festgelegt ist, dessen Schenkel (4, 5) an ihren freien Schenkelenden (33) durch einen Schließbolzen (16) miteinander verbunden sind, wobei ein Rotor (11) des Türschlosses den Schließbolzen (16) hintergreift und den Betätigungsstößel (15) des Türkontrollschalters (3) beaufschlagt, dadurch gekennzeichnet, daß
- der Türkontrollschalter (3) als auswechselbare Einheit ausgebildet ist,
- in den Bügel (1) ein Paßsitz (29) und eine Durchtrittsöffnung (30) zur Festlegung des Türkontrollschalters (3) gegenüberliegend in den Schenkeln (4, 5) des Bügels (1) eingelassen sind, und
- der Türkontrollschalter (3) derart in den Bügel (1) eingesetzt ist, daß beim Auswechseln des Türkontrollschalters (3) der Schließbolzen (16) des Bügels (1) nicht zu entfernen ist.

2. Halterung nach Anspruch 1, dadurch gekennzeichnet, daß der einen am Türkontrollschalter (3) befestigten Paßbolzen (44) aufnehmende Paßsitz (29) am Bügel (1) einen den Durchtritt des Türkontrollschalters 13) verhindernden Querschnitt besitzt, und eine am Türkontrollschalter (3) angeordnete Klipsschulter (45) auf einer der Innenseiten (43) der Schenkel (4, 5) den Türkontrollschalter (13) verrastend anliegt.

3. Halterung nach Anspruch 2, dadurch gekennzeichnet, daß der Türkontrollschalter (3) mit der den Paßbolzen (44) tragenden Kopfseite (47) seines Gehäuses (14) an der Innenseite (43) des dem Türholm (12) abgewandten Schenkels (4) des Bügels (1) unter der Wirkung der Kraft der sich auf der Innenseite (43) des anderen Schenkels (5) abstützenden Klipsschulter (45) anliegt, wobei sich das Gehäuse (14) des Türkontrollschalters (3) durch die Durchtrittsöffnung (30) im am Türholm (12) anliegenden Schenkel (5) erstreckt.

4. Halterung nach Anspruch 3, dadurch gekennzeichnet, daß an der Kopfseite (47) des Gehäuses (14) des Türkontrollschalters (3) ein umlaufender, das Durchstecken des Türkontrollschalters (3) durch den Bügel (1) verhindernder Rand (49) vorhanden ist, der an der Außenseite (50) des dem Türholm (12) abgewandten Schenkels (4) des Bügels (1) unter der Wirkung der Kraft der sich auf der Innenseite (43) des anderen Schenkels (4) abstützenden Klipsschulter (45) anliegt, wobei sich das Gehäuse (14) durch die Durchtrittsöffnung (30) im am Türholm (12) anliegenden Schenkel (5) erstreckt, und der Bereich des Gehäuses (14) zwischen der Klipsschulter (45) und dem Rand (49) einen Paßbolzen (44) darstellt.

5. Halterung nach Anspruch 3 oder 4, dadurch gekennzeichnet, daß der Betätigungsstößel (15) des Türkontrollschalters (3) sich in einer Seitenwand (51) des Gehäuses (14) befindet, die in Richtung des Schließbolzens (16) ausgerichtet ist.

6. Halterung nach einem der Ansprüche 1 bis 5, dadurch gekennzeichnet, daß der Paßsitz (29) und/oder die Durchtrittsöffnung (30) einen Freischnitt (58) besitzt, durch den der Betätigungsstößel (15) beim Einsetzen in den Bügel (1) durchtauchen kann.

7. Halterung nach einem der Ansprüche 3 bis 6, dadurch gekennzeichnet, daß der Betätigungsstößel (15) des Türkontrollschalters (3) beim Einsetzen in den Bügel (1) in eine im Gehäuse (14) vorhandene Stößelbohrung (52) so tief eintaucht, daß die Kuppe (54) des Betätigungsstößels (15) in die Seitenwand (51) des Gehäuses (14) eintaucht.

8. Halterung nach einem der Ansprüche 3 bis 7, dadurch gekennzeichnet, daß in dem Betätigungsstößel (15) des Türkontrollschalters (3) eine umlaufende Nut (55) eingelassen ist, und das Gehäuse (14) im Bereich der Stößelbohrung (52) einen Ringkragen (56) besitzt, wobei eine Membran (57) die Stößelbohrung (52) des Türkontrollschalters (3) abdichtend in der Nut (55) des Betätigungsstößels (15) und hinter dem Ringkragen (56) des Gehäuses (14) elastisch anliegt.

9. Halterung nach einem der Ansprüche 1 bis 8, dadurch gekennzeichnet, daß zwischen einem Flansch (8) des am Türholm (12) anliegenden Schenkels (5) des Bügels (1) und dem Türholm (12) eine Dichtung eingespannt ist, die sowohl Löcher für Befestigungsschrauben (10) als auch eine Durchtrittsöffnung für den Türkontrollschalter (3) besitzt, und deren flächige Ausdehnung dem Schenkel (5) mit seinem Flansch (8) entspricht.

## Claims

1. Holder, including a door control switch (3) of an automotive vehicle, which switch has an actuating rod (15), wherein the door control switch (3) is secured in a U-shaped hoop (1), which is associated with the door lock and is mounted on the door spar (12) when the holder is in its assembled state, the portions (4, 5) of said hoop being interconnected by means of a closing pin (16) at their free portion ends (33), a rotor (11) of the door lock engaging behind the closing pin (16) and acting on the actuating rod (15) of the door control switch (3), characterised in that
- the door control switch (3) is configured as an interchangeable unit,
- a snug fitting seat (29) and a through-aperture (30) are provided in the hoop (1) so as to lie opposite each other in the portions (4, 5) of the hoop (1) in order to secure the door control switch (3), and
- the door control switch (3) is inserted into the hoop (1) in such a manner that, when the door control switch (3) is being replaced, the closing pin (16) of the hoop (1) cannot be removed.

2. Holder according to claim 1, characterised in that the snug fitting seat (29) on the hoop (1), which snug fitting seat accommodates an adjusting pin (44) mounted on the door control switch (3), has a cross-section which prevents the passage of the door control switch (3), and a clip-in shoulder (45), which is disposed on the door control switch (3), abuts on one of the internal surfaces (43) of the portions (4, 5) so as to locate the door control switch (3).

3. Holder according to claim 2, characterised in that the door control switch (3) abuts, with the upper surface (47) of its houding (14) provided with the adjusting pin (44), against the internal surface (43) of the portion (4) of the hoop (1) remote from the door spar (12), by the effect of the force of the clip-in shoulder (45), which is supported on the internal surface (43) of the other portion (5), the housing (14) of the door control switch (3) extending through the through-aperture (30) in the portion (5) abutting against the door spar (12).

4. Holder according to claim 3, characterised in that a circumferential edge (49) is provided on the upper surface (47) of the housing (14) of the door control switch (3), said edge preventing the door control switch (3) from passing through the hoop (1), and said edge abutting against the external surface (50) of the portion (4) of the hoop (1) remote from the door spar (12), by the effect of the force of the clip-in shoulder (45), which is supported on the internal surface (43) of the other portion (4), the housing (14) extending through the through-aperture (30) in the portion (5) abutting against the door spar (12), and the region of the housing (14) between the clip-in shoulder (45) and the edge (49) represents an adjusting pin (44).

5. Holder according to claim 3 or 4, characterised in that the actuating rod (15) of the door control switch (3) is situated in a lateral wall (51) of the housing (14), said wall being orientated in the direction of the closing pin (16).

6. Holder according to one of claims 1 to 5, characterised in that the snug fitting seat (29) and/or the through-aperture (30) have/has an open cut (58), through which the actuating rod (15) may extend during insertion into the hoop (1).

7. Holder according to one of claims 3 to 6, characterised in that, when being inserted into the hoop (1), the actuating rod (15) of the door control switch (3) extends so deeply into a rod bore (52), which is provided in the housing (14), that the protruberance (54) of the actuating rod (15) extends into the lateral wall (51) of the housing (14).

8. Holder according to one of claims 3 to 7, characterised in that a circumferential groove (55) is provided in the actuating rod (15) of the door control switch (3), and the housing (14) has an annular collar (56) in the region of the rod bore (52), a diaphragm (57) resiliently abutting in the groove (55) of the actuating rod (15) and behind the annular collar (56) of the housing (14) so as to seal the rod bore (52) of the door control switch (3).

9. Holder according to one of claims 1 to 8, characterised in that a seal is clamped in position between a flange (8) of the portion (5) of the hoop (1), which portion abuts against the door spar (12), and the door spar (12), said seal having both holes for mounting screws (10) and a through-aperture for the door control switch (3), and the flat extension of said seal corresponds to the portion (5) with its flange (8).

## Revendications

1. Support avec un interrupteur de contrôle de porte (3), présentant un poussoir d'actionnement (15), d'un véhicule automobile, dans lequel l'interrupteur de contrôle de porte (3) est fixé dans un étrier (1) en U, associé à la serrure de la porte, fixé sur le longeron de porte (12), à l'état monté du support, les branches (4, 5) de l'étrier étant assemblées entre elles à leurs extrémités libres (33) par une goupille de fermeture (16), un rotor (11) de la serrure de porte passant derrière la goupille de fermeture (16) et agissant sur le poussoir d'actionnement (15) de l'interrupteur de contrôle de porte (3),
caractérisé en ce que
- l'interrupteur de contrôle de porte (3) est conformé en unité interchangeable,
- dans l'étrier (1) sont ménagés un siège d'ajustement (29) et une ouverture de passage (30) pour la fixation de l'interrupteur de contrôle de porte (3) face aux branches (4, 5) de l'étrier (1), et
- l'interrupteur de contrôle de porte (3) est inséré dans l'étrier (1) de manière que lors du changement de l'interrupteur de contrôle de porte (3) on ne puisse enlever la goupille de fermeture (16) de l'étrier (1).

2. Support selon la revendication 1, caractérisé en ce que le siège d'ajustement (29) sur l'étrier (1), recevant une goupille d'ajustement (44) fixée à l'interrupteur de contrôle de porte (3), présente une section transversale empêchant le passage de l'interrupteur de contrôle de porte (3), et un épaulement de clipsage (45), disposé sur l'interrupteur de contrôle de porte (3), s'applique sur l'un des côtés intérieurs (43) des branches (4, 5) en accrochant l'interrupteur de contrôle de porte (3).

3. Support selon la revendication 2, caractérisé en ce que l'interrupteur de contrôle de porte (3) s'applique, par le côté de tête (47), portant la goupille d'ajustement (44), de son boîtier (14), contre le côté intérieur (43) de la branche (4) de l'étrier (1) tournée à l'opposé du longeron de porte (12), sous l'effet de la force de l'épaulement de clipsage (45) prenant appui sur le côté intérieur (43) de l'autre branche (5), le boîtier (14) de l'interrupteur de contrôle de porte (3) s'étendant à travers l'ouverture de passage (30) dans la branche (5) s'appliquant contre le longeron de porte (12).

4. Support selon la revendication 3, caractérisé en ce que sur le côté de tête (47) du boîtier (14) de l'interrupteur de contrôle de porte (3) est prévu un bord périphérique (49), empêchant d'enfoncer l'interrupteur de contrôle de porte (3) à travers l'étrier (1), bord qui s'applique contre le côté extérieur (50) de la branche (4) de l'étrier (1), tourné à l'opposé du longeron de porte (12), sous l'effet de la force de l'épaulement de clipsage (45) prenant appui sur le côté intérieur (43) de l'autre branche (4), le boîtier (14) s'étendant à travers l'ouverture de passage (30) dans la branche (5) s'appliquant contre le longeron de porte (12) et la zone du boîtier (14) comprise entre l'épaulement de clipsage (45) et le bord (49) constituant une goupille d'ajustement (44).

5. Support selon la revendication 3 ou 4, caractérisé en ce que le poussoir d'actionnement (15) de l'interrupteur de contrôle de porte (3) se trouve dans une paroi latérale (51) du boîtier (14), qui est orientée en direction de la goupille de fermeture (16).

6. Support selon l'une des revendications 1 à 5, caractérisé en ce que le siège d'ajustement (29) et/ou l'ouverture de passage (30) présente une découpe (58) à travers laquelle peut pénétrer le poussoir d'actionnement (15) lorsqu'il est inséré dans l'étrier (1).

7. Support selon l'une des revendications 3 à 6, caractérisé en ce que le poussoir d'actionnement (15) de l'interrupteur de contrôle de porte (3) pénètre si profondément, lors de l'insertion dans l'étrier (1), dans un perçage de poussoir (52) ménagé dans le boîtier (14) que la calotte (54) du poussoir d'actionnement (15) pénètre dans la paroi latérale (51) du boîtier (14).

8. Support selon l'une des revendications 3 à 7, caractérisé en ce que dans le poussoir d'actionnement (15) de l'interrupteur de contrôle de porte (3) est pratiquée une gorge périphérique (55) et le boîtier (14) présente un collet annulaire (56) dans la zone du perçage de poussoir (52), une membrane (57) s'appliquant élastiquement, en rendant étanche le perçage de poussoir (52) de l'interrupteur de contrôle de porte (3), dans la rainure (55) du poussoir d'actionnement (15) et derrière le collet annulaire (56) du boîtier (14).

9. Support selon l'une des revendications 1 à 8, caractérisé en ce qu'entre une bride (8) de la branche (5) de l'étrier (1), s'appliquant contre le longeron de porte (12), et le longeron de porte (12) est serrée un moyen d'étanchéité, qui présente des trous pour des vis de fixation (10) ainsi qu'une ouverture de passage pour l'interrupteur de contrôle de porte (3), et dont l'étendue correspond à la branche (5) avec sa bride (8).
